# EUROPÄISCHE PATENTSCHRIFT

(11) **EP 1 110 582 B1**
(45) Veröffentlichungstag und Bekanntmachung des Hinweises auf die Patenterteilung: **22.02.2006**
(21) Anmeldenummer: 00250446.2
(22) Anmeldetag: 20.12.2000
(51) Int. Cl.: A62B 18/08

(54) **Anschlussteil einer Atemschutzmaske**
Connection piece for a breathing mask
Raccord de masque respiratoire

(30) Priorität: 23.12.1999 DE 19963598
(43) Veröffentlichungstag der Anmeldung: 27.06.2001
(73) Patentinhaber: MSA Auer GmbH, 12059 Berlin (DE)
(72) Erfinder: Schmidtke, Klaus, 10999 Berlin (DE)
(74) Vertreter: Wablat, Wolfgang

(56) Entgegenhaltungen:
- EP-A- 0 511 592
- US-A- 4 841 953
- US-A- 5 279 286
- US-A- 5 775 323
- US-A- 5 924 420

## Beschreibung

Die Erfindung betrifft eine Atemschutzmaske mit einer Sichtscheibe und mit einem Anschlußteil z.B. für Filter, Sprechmembran, Ausatemventil, welches direkt in die Sichtscheibe eingesetzt wird und eine leichte Montage und Demontage gewährleistet.

Der Stand der Technik bietet eine Vielzahl von Lösungen bei denen das Anschlußteil z.B. für Filter, Sprechmembran usw. im Maskenkörper angeordnet ist. Diese Lösungen haben u.a. den Nachteil, daß die Anordnung des Anschlußstückes zu lasten der Größe der Sichtscheibe geht und damit das Sichtfeld des Maskenträgers eingeschränkt wird.

Aus der DE-PS 23 04 866 ist lediglich die Durchführung von Drehachsen für Innenscheibenwischer durch eine in der Sichtscheibe angeordnete Buchse bekannt, die mit der erfindungsgemäßen Lösung nicht vergleichbar ist.

Eine Lösung zur Anordnung eines Anschlußteiles in einer Atemschutzmaske direkt in der Sichtscheibe ist von einer Atemschutzmaske im Markt bekannt. Dabei greift ein Clip zum Halten des Anschlußstückes in Aussparungen im Sichtscheibenrand ein. Nachteilig an dieser Lösung sind höhere Fertigungskosten für die Sichtscheibe, eine kompliziertere Handhabbarkeit und die Sicherung der Halterung des Anschlußteiles in nur zwei Kraftaufnahmepunkten.

Der vorliegenden Erfindung liegt die Aufgabe zugrunde, eine Atemschutzmaske mit einem Anschlußteil z.B. für Filter, Sprechmembran, Ausatemventil zu schaffen, welches direkt in die Sichtscheibe eingesetzt wird und eine sichere Halterung sowie eine leichte Montage und Demontage gewährleistet.

Erfindungsgemäß wurde die Aufgabe dadurch gelöst, daß eine Atemschutzmaske mit einem Anschlußteil welches entwickelt wurde, direkt in der Sichtscheibe angeordnet ist, wobei ein klammerförmiges Verschlußelement auf dem Scheibenrand der Sichtscheibe einer Atemschutzmaske aufliegend so angeordnet ist, daß die Klemmelemente des Verschlußelementes in die Aufnahmeelemente des Anschlußstückes federnd eingreifen, am Anschlußstück Halteelemente als Gegenhalterung für das Verschlußelement angeordnet sind und ein Befestigungselement auf dem Scheibenrand der Sichtscheibe aufliegend angeordnet ist.
Mit der erfindungsgemäßen Lösung ist eine leichte Montage und Demontage des Anschlußteiles möglich und es wird eine hohe Sicherheit für den Maskenträger im Einsatz gewährleistet, da die Kraftaufnahme für die Anschlußteile, z.B. einem Filteranschluß in mindestens drei Punkten erfolgt.
Die erfindungsgemäße Atemschutzmaske mit einem Anschlußteil ist durch die Ausführung des Verschlußelementes eine besonders platzsparende Lösung mit leichten, handhabungsfreundlichen, kurzen Montagewegen und direktem, kurzem Kraftfluß.
Kostenaufwendige Durchbrüche in der Sichtscheibe oder im Sichtscheibenrand werden bewußt vermieden.

Die Erfindung wird anhand eines in den Zeichnungen dargestellten Ausfuhtungsbeispiels näher erläutert.
- Abbildung 1: Verschlußelement 1 und Anschlußstück 2
- Abbildung 2: Sichtscheibe

Bei der Montage der erfindungsgemäße Atemschutzmaske mit einem Anschlußteil wird das Anschlußstück 2 von innen so durch eine Sichtscheibenöffnung gesteckt, daß das Befestigungselement 11 in eine Nut 12 des Scheibenrandes angeordnet wird und die Auflageßäche 15 am Scheibenrand 16 anliegt. Anschließend wird das Verschlußelement 1 von außerhalb der Sichtscheibe so aufgesetzt, daß es den Anschlußzylinder 9 umfaßt und die Freimachungen 7 im Gegenwirken mit den Halteelementen 5 wie eine Führung wirken, bis das Verschlußelement 1 am Scheibenrand 16 anliegt. Die erfindungsgemäße Ausführung des Verschlußelementes 1 , der Abstand der Klemmelemente 3 ist kleiner als der Durchmesser des Anschlußzylinders 9, bewirkt, daß bei der Montage ein Vorfixieren erreicht wird, d.h. ein Wegrutschen des Verschlußelementes 1 nicht möglich ist, allenfalls die gewollte Entnahme in entgegengesetzter Richtung des Aufsetzens. Durch einen leichten Druck auf das Verschlußelement 1 in Richtung der Aufnahmeelemente 4 des Anschlußstückes 2 greifen die Klemmelemente 3 des Verschlußelementes 1 in die Aufnahmeelemente 4 des Anschlußstückes 2 ein. Dabei gleitet das Verschlußelement 1 unter die Halteelemente 5 und 8 die als Gegenhaltung wirken. Dieser Prozeß wird durch Anlaufschrägen 6 und 17 am Verschlußelement und durch zusätzliche Anlaufschrägen an den Halteelementen 5 erleichtert.
Zur leichten Demontage des Anschlußteils nach einem Einsatz, z.B. zum Reinigen der Sichtscheibe und des Anschlußteils sind am Verschlußelement 1 die Griffelemente 13 angeordnet. Durch einen leichten Druck auf die Griffelemente nach außen können die Klemmelemente 3 aus den Aumahmeelementen 4 gelöst und das Verschlußelement 1 entgegen der Eingriffsrichtung verschoben werden bis die Freimachungen 7 und die Halteelemente 5 übereinander angeordnet sind. Die Entnahme ist dann leicht in entgegengesetzter Aufsetzrichtung möglich.

Zur Abdichtung des Verschlußteils gegen die Sichtscheibe wird in die Nut 14 des Anschlußstückes 2 vor dem vorher beschriebenen Einsetzen in die Sichtscheibe ein Dichtring eingelegt, der nach der Montage gegen den Scheibenrand wirkt und eine sichere Abdichtung gegenüber der Umgebungsatmosphäre gewährleistet.
Durch die erfindungsgemäße Ausführung von Verschlußelement 1 und Anschlußstück 2 im Zusammenwirken mit der Sichtscheibe wird eine Kraftaufnahme des Anschlußteiles in sechs Punkten erreicht, Halteelemente 5 und 8, Aufnahmeelemente 4 und Befestigungselement 11.
Die Befestigungselemente 10 und 11 dienen darüber hinaus zur Halterung einer Schutzkappe.

In einer weiteren Ausführungsform in der eine Kraftaufnahme in drei Punkten erreicht wird könnten die Halteelement 5, damit auch die Aussparungen 7, sowie das Befestigungselement 11 entfallen. Bei verringerten Herstellkosten steht in diesem Fall ebenfalls eine funktionsfähige Variante zur Verfügung.

### Aufstellung der Bezugszeichen

- 1: Verschlußelement
- 2: Anschlußstück
- 3: Klemmelement
- 4: Aufnahmeelement
- 5: Halteelement
- 6: Anlaufschräge
- 7: Freimachung
- 8: Halteelement
- 9: Anschlußzylinder
- 10: Befestigungselement
- 11: Befestigungselement
- 12: Nut
- 13: Griffelement
- 14: Nut
- 15: Auflagefläche
- 16: Scheibenrand
- 17: Anlaufschräge

## Patentansprüche

1. Atemschutzmaske mit eimer Sichtscheibe und mit einem Anschlußteil, welches direkt in der Sichtscheibe angeordnet ist, **dadurch gekennzeichnet, daß** ein klammerförmiges Verschlußelement (1) auf dem Scheibenrand der Sichtscheibe der Atemschutzmaske aufliegend so angeordnet ist, daß die Klemmelemente (3) des Verschlußelementes (1) in die Aufnahmeelemente (4) des Anschlußstückes (2) eingreifen, am Anschlußstück (2) Halteelemente (5) und (8) als Gegenhalterung für das Verschlußelement (1) angeordnet sind und ein Befestigungselement (11) auf dem Scheibenrand der Sichtscheibe aufliegend angeordnet ist.

2. Atemschutzmaske nach Anspruch 1, **dadurch gekennzeichnet, daß** zur Erleichterung der Montage an dem Verschlußelement (1) Anlaufschrägen (6) und Freimachungen (7) sowie am Anschlußstück (2) die Halteelemente (5) und (8) als Hinterschnittelemente angeordnet sind und der Abstand zwischen den Klemmelementen (3) kleiner als der Durchmesser eines Anschlußzylinders (9) ist.

3. Atemschutzmaske nach Anspruch 1 und 2, **dadurch gekennzeichnet, daß** am Verschlußelement (1) ein Befestigungselement (10) und am Anschlußstück (2) das Befestigungselement (11) zur Halterung einer Schutzkappe angeordnet sind.

4. Atemschutzmaske nach Anspruch 1 bis 3, **dadurch gekennzeichnet, daß** am Verschlußelement (1) Griffelemente (13) zur Erleichterung der Demontage angeordnet sind.

## Claims

1. Breathing mask with an eye-protecting lens and a connecting part placed directly in the eye-protecting lens wherein a clamp-shaped locking member (1) is sitting on the rim of the eye-protecting lens in such a way that the clamping elements (3) of the locking member move into engagement with the receptacles (4) of the connecting piece (2), where the connecting piece (2) comprises holding elements (5) and (8) designed to interlock with said locking member (1), and where a fixing element (11) is sitting on the rim of the eye-protecting lens.

2. Breathing mask according to claim 1 wherein for ease of assembly said locking member (1) comprises rising chamfers (6) and recesses (7), said connecting piece (2) comprises said holding elements (5) and (8) as undercutting elements, and the spacing between said clamping elements (3) is smaller than the diameter of the connecting cylinder (9).

3. Breathing mask according to claims 1 and 2 wherein said locking member (1) comprises a fixing element (10) and said connecting piece (2) comprises a fixing element (11) for holding a protective cap.

4. Breathing mask according to claims 1 through 3 wherein said locking member (1) is equipped with gripping elements (13) for easy disassembly.

## Revendications

1. Masque de protection respiratoire comportant un hublot et une pièce de raccordement qui est directement agencée dans le hublot, **caractérisé en ce qu'**un élément de fermeture (1) en forme de pince est agencé en reposant sur le bord de la vitre du hublot du masque de protection respiratoire de telle sorte que les éléments de serrage (3) de l'élément de fermeture (1) s'engagent dans les éléments de réception (4) de l'embout de raccordement (2), **en ce que** sur l'embout de raccordement (2) sont agencés des éléments de retenue (5) et (8) servant de monture antagoniste pour l'élément de fermeture (1) et **en ce qu'**un élément de fixation (11) est agencé en reposant sur le bord de la vitre du hublot.

2. Masque de protection respiratoire selon la revendication 1, **caractérisé en ce que** pour faciliter le montage, des pentes d'introduction (6) et des dégagements (7) sont agencés sur l'élément de fermeture (1), et les éléments de retenue (5) et (8) servant d'éléments de contre-dépouille sont agencés sur l'embout de raccordement (2), et **en ce que** la distance entre les éléments de serrage (3) est inférieure au diamètre d'un cylindre de raccordement (9).

3. Masque de protection respiratoire selon la revendication 1 et 2, **caractérisé en ce que** sur l'élément de fermeture (1) est agencé un élément de fixation (10), et sur l'embout de raccordement (2) est agencé l'élément de fixation (11) pour le montage d'un capuchon de protection.

4. Masque de protection respiratoire selon la revendication 1 à 3, **caractérisé en ce que** sur l'élément de fermeture (1) sont agencés des éléments de saisie (13) pour faciliter le démontage.
